# EUROPÄISCHE PATENTANMELDUNG

(11) **EP 2 111 974 A2**
(43) Veröffentlichungstag der Anmeldung: **28.10.2009**
(21) Anmeldenummer: 09005777.9
(22) Anmeldetag: 24.04.2009
(51) Int. Cl.: B31B 5/80, B31B 1/80

(54) **Vorrichtung zur taktweise gleichzeitigen Ausführung mehrerer Handhabungsvorgänge, insbesondere zum Entnehmen und Öffnen von Faltschachteln**

(30) Priorität: 24.04.2008 DE 102008020626
(71) Anmelder: Heino Ilsemann GmbH, 28279 Bremen (DE)
(72) Erfinder: Köster, Jens, 28357 Bremen (DE)
(74) Vertreter: Philipp, Matthias

(57) **Zusammenfassung**

Vorrichtung zum taktweise gleichzeitigen Ausführen mehrerer Handhabungsvorgänge, mit einem um eine Drehachse (8) drehantreibbaren Handhabungskopf (10), an dem mehrere Haltearme (12) in unterschiedlichen, gleichwinklig beabstandeten Richtungen in einer zu der Drehachse senkrechten Ebene hin- und herbewegbar gehalten sind, einer um die Drehachse drehbar gelagerten Steuerscheibe (24), die für jeden Haltearm eine Steuerfläche (22) zum Zusammenwirken mit einer Steuerrolle (20) des Haltearms aufweist, oder umgekehrt, wobei bei einer Drehung der Steuerscheiberelativ zu dem Handhabungskopf alle Haltearme gleichzeitig und gleichsinnig hin- oder herbewegbar sind, einem ersten Rotationsantrieb für den Handhabungskopf, einem zweiten Rotationsantrieb für die Steuerscheibe, mit dem eine Drehstellung der Steuerscheibe relativ zu dem Handhabungskopf bei stillstehendem oder rotierendem Handhabungskopf veränderbar ist, einem Handhabungselement (18) an jedem Handhabungsarm zum Ausführen eines Handhabungsvorgangs, und einer Steuerung zum taktweisen Betrieb des ersten und zweiten Rotationsantriebs und der Handhabungselemente.

## Beschreibung

Die Erfindung betrifft eine Vorrichtung zum taktweise gleichzeitigen Ausführen mehrerer Handhabungsvorgänge, wie sie beispielsweise in Form einer Vorrichtung zum Vereinzeln und Aufrichten von Faltschachteln eingesetzt wird.

Eine derartige Vorrichtung ist beispielsweise aus der DE 40 29 520 A1 bekannt und weist mehrere auf einer in sich geschlossenen Zykloidenbahn umlaufende Saugköpfe auf, wobei eine Abgabestation und eine Aufnahmestation an Umkehrbereichen der Zykloidenbahn angeordnet sind. Ein Rotor trägt die Saugköpfe, die von einem mit dem Rotor zusammenwirkenden Steuermechanismus bewegt werden, so dass jeweils ein Saugkopf beim Durchlaufen einer Station in eine radial äußere Stellung verbracht wird.

Bei dieser Vorrichtung besteht der Nachteil, dass die Saugnäpfe nur in einem einzigen Punkt ihrer umlaufenden Bewegung in relativem Stillstand in Bezug auf eine zu entnehmende Faltschachtel sind und während ihrer Greif- oder Ablagebewegung stets eine von einer linearen Bewegung abweichende Bewegungsrichtung aufweisen.

Aus der DE 28 11 159 ist eine Vorrichtung zur Entnahme flacher Faltschachteln aus einem Magazin bekannt, bei der jede Faltschachtel mit einem Paar von Saugnäpfen ergriffen wird, die über eine komplizierte Steuermechanik mit mehreren Steuerkurven und in diesen geführten Betätigungsrollen für Hebel zu einer gekoppelten Bewegung veranlasst werden, bei der jede Faltschachtel während ihrer Überführungsbewegung aus dem Magazin in eine Transporteinrichtung geöffnet (aufgerichtet) wird.

Aus der DE 15 86 338 B2 ist eine über eine Malteserweller 14 taktweise betriebene Vorrichtung zur gleichzeitigen Ausführung mehrerer Handhabungsvorgänge (Deckelentnahme, Deckelaufsetzen auf einen Becher) mit einem um eine Drehachse antreibbaren Handhabungskopf bekannt, an dem zwei Haltearme in einer zur Drehachse senkrechten Ebene hin- und herbewegbar gehalten sind, wobei jeder Haltearm ein Saugelement zum Ausführen eines Handhabungsvorgangs besitzt. Die Hin- und Herbewegung der Haltearme erfolgt bei Stillstand des Handhabungskopfs durch Zahnsegmente, die die beiden Haltearme gegenläufig voneinander bewegen, wobei die Bewegung der Zahnsegmente über einen kurvengesteuerten Antrieb eines Außenrads erfolgt.

US 4,065,909 A zeigt eine ähnliche Vorrichtung mit einem taktweise drehbaren Handhabungskopf und radial abstehenden Haltearmen, deren Hin- und Herbewegung über ein Hebelgestänge erfolgt.

US 3,633,470 A zeigt eine Vorrichtung mit einem drehantreibbaren Handhabungskopf, an dem Haltearme direkt über an ihnen befestigte Nockenfolgerollen bewegt werden, die an einer feststehenden Nockenscheibe abrollen.

Die Aufgabe der Erfindung besteht darin, eine konstruktiv vereinfachte Vorrichtung zu schaffen, bei der die einzelnen Handhabungsvorgänge, nämlich beispielsweise Entnehmen und Ablegen einer Faltschachtel einerseits und Öffnen der Faltschachtel andererseits, ohne erhebliche konstruktive Änderungen getrennt voneinander (nacheinander) oder überlagert ausgeführt werden können.

Diese Aufgabe wird erfindungsgemäß durch eine Vorrichtung zur taktweise gleichzeitigen Ausführung mehrerer Handhabungsvorgänge gelöst, mit einem um eine Drehachse drehantreibbaren Handhabungskopf, an dem mehrere Haltearme in unterschiedlichen, gleichwinklig beabstandeten Richtungen in einer zu der Drehachse senkrechten Ebene hin- und herbewegbar gehalten sind, einer um die Drehachse drehbar gelagerten Steuerscheibe, die für jeden Haltearm eine Steuerfläche zum Zusammenwirken mit einer Steuerrolle des Haltearms aufweist, oder umgekehrt, wobei bei einer Drehung der Steuerscheibe relativ zu dem Handhabungskopf alle Haltearme gleichzeitig und gleichsinnig hin- und herbewegbar sind, einem ersten Rotationsantrieb für den Handhabungskopf, einem zweiten Rotationsantrieb für die Steuerscheibe, mit dem eine Drehstellung der Steuerscheibe relativ zu dem Handhabungskopf bei stillstehendem oder rotierendem Handhabungskopf veränderbar ist, einem Handhabungselement an jedem Haltearm zum Ausführen eines Handhabungsvorgangs, und einer Steuerung zum taktweisen Betrieb des ersten und zweiten Rotationsantriebs und der Handhabungselemente.

Es kann vorgesehen sein, dass der erste und/oder der zweite Rotationsantrieb ein Schrittmotor ist.

Bei dem zweiten Rotationsantrieb kann es sich alternativ durch ein von dem ersten Rotationsantrieb angetriebenes Überlagerungs- oder Phasendifferenzgetriebe handeln, mit dem eine Winkelbewegung zwischen Steuerscheibe und Handhabungskopf in einem Bereich von 30° bis 180°, insbesondere 90°, erzielbar sein kann.

Das Phasendifferenzgetriebe kann eine um eine Antriebswelle begrenzt schwenkbar gelagerte Schwinge mit darauf gelagerten Planetenzahnrädern aufweisen.

Die Handhabungselemente können als Greifelemente, insbesondere Saugnäpfe, ausgebildet sein.

Um den Handhabungskopf herum können mehrere Handhabungsstationen angeordnet sein, mit denen die Haltearme der Reihe nach zusammenwirken.

Eine erste Handhabungsstation kann eine Zuführungseinrichtung zum Zuführen von zu verarbeitenden Gegenständen sein, etwa ein Magazin.

Eine zweite Handhabungsstation kann eine Bearbeitungsstation zum Einwirken auf einen Gegenstand sein. Insbesondere kann die zweite Handhabungsstation eine Schachtelaufrichteinrichtung mit einem mit der Hin- und Herbewegung eines jeweiligen Haltearms synchron antreibbaren Greifkopf sein, um eine von einem Haltearm gehaltene Faltschachtel zu erfassen, zu überbrechen und in eine aufgerichtete Lage zu überführen.

Eine dritte Handhabungsstation kann eine Transporteinrichtung zum Aufnehmen aufgerichteter Faltschachteln sein.

Die Erfindung wird nachfolgend anhand eines Ausführungsbeispiels weiter erläutert, wobei auf eine Zeichnung Bezug genommen ist, in der
Fig. 1 eine Seitenansicht einer erfindungsgemäßen Vorrichtung zum Vereinzeln und Aufrichten von Faltschachteln zeigt,
Fig. 2 eine Schnittansicht in Richtung II - II in Fig. 1 zeigt,
Fig. 3 eine Ausschnittsvergrößerung III aus Fig. 1 zeigt,
Fig. 4 eine Rückansicht der Vorrichtung nach Fig. 1 zeigt,
Fig. 5 eine Ansicht in Richtung V in Fig. 1 zeigt,
Fig. 6 eine perspektivische Vorderansicht der Vorrichtung nach Fig. 1 zeigt,
Fig. 7 eine Ausschnittsvergrößerung VII aus Fig. 6 zeigt, und
Fig. 8 eine perspektivische Rückansicht der Vorrichtung nach Fig. 1 zeigt.

Die Zeichnung zeigt ein Ausführungsbeispiel der Erfindung, bei der es sich um eine Vorrichtung zum Vereinzeln und Aufrichten von Faltschachteln handelt, wobei drei unterschiedliche Handhabungsvorgänge taktweise gleichzeitig ausgeführt werden, nämlich das Entnehmen von flach gefalteten Faltschachteln aus einem Magazin, das Aufrichten einer entnommenen Faltschachtel und das Ablegen einer aufgerichteten Faltschachtel in eine Transporteinrichtung.

Flach zusammengefaltete Faltschachteln 2 sind auf einem Gurtmagazin 4 bevorratet, das in einen senkrecht angeordneten Magazinschacht 6 mündet. Unterhalb des Magazinschachts 6 befindet sich ein um eine horizontale Drehachse 8 drehantreibbarer Handhabungskopf 10, an dem mehrere - in diesem Ausführungsbeispiel vier - Haltearme 12, die um 90° gegeneinander beabstandet sind, in einer zu der Drehachse 8 senkrechten Ebene (parallel zur Darstellungsebene von Fig. 1) in Pfeilrichtung 14 in Linearführungen 16 des Handhabungskopfs 10 hin- und herbewegbar gehalten und geführt sind.

Jeder Haltearm 12 trägt an seinem freien Ende einen Saugnapf oder eine Saugerplatte 18 zum Erfassen von Faltschachteln. Am gegenüberliegenden Ende ist an jedem Haltearm eine Steuerrolle 20 angeordnet, die von Steuerflächen 22 einer um die Drehachse 8 drehbar gelagerten Steuerscheibe 24 geführt ist.

Fig. 2 zeigt den Aufbau mehr im Einzelnen. Die Vorrichtung weist zwei Rotationseinheiten auf, die koaxial zueinander in einem Aufnahmeflansch 26 gelagert sind, der seinerseits an einem Maschinengestell 28 befestigt ist. Ein äußeres Rotationssystem ist als Hohlwelle 30 ausgeführt, an deren einem Ende stirnseitig Tragplatten 32 befestigt sind, zwischen denen die Steuerscheibe 24 und die Linearführungen 16 angeordnet sind.

Im Inneren der Hohlwelle 30 ist konzentrisch ein zweites Rotationssystem gelagert, das aus einer Steuerwelle 34 mit der stirnseitig angeflanschten Steuerscheibe 24 und einem fest mit der Steuerwelle 34 verbundenen Zahnriemenrad 36 besteht, über das die Steuerwelle 34 in noch zu erläuternder Weise angetrieben wird.

Ohne zunächst auf den Antrieb der relativ zu dem Handhabungskopf 10 drehbaren Steuerscheibe 24 im einzelnen einzugehen, wird nachfolgend der Bewegungsablauf der Vorrichtung beschrieben. In einer Ausgangsposition stehen sowohl die Hohlwelle 30 als auch die Steuerwelle 34 still, und die Haltearme 12 befinden sich in einer eingefahrenen Position. Ausgehend davon dreht sich die Steuerwelle 34 mit Steuerscheibe 24 um einen bestimmten Winkel relativ zu dem stillstehenden Handhabungskopf 10 und der ebenfalls stillstehenden Hohlwelle 30, hierbei um ca. 80° gegen den Uhrzeigersinn (Fig. 1, 3).

Aufgrund des Zusammenwirkens der jeweils schräg zur Längsachse der Haltearme 12 angeordneten Steuerflächen 22 mit den fest mit den Haltearmen 12 verbundenen Steuerrollen 20 fahren alle Haltearme 12 gleichzeitig und mit gleicher Geschwindigkeit aus und erreichen ihre äußere Endlage, die in Fig. 1 dargestellt ist. In dieser äußeren Endlage bzw. in einem Bereich um diese herum erfolgt eine gleichzeitige Ausführung mehrerer Handhabungsvorgänge, wie nachfolgend noch beschrieben wird, wonach dann eine Drehung der Steuerscheibe 24 in umgekehrter Richtung erfolgt, wodurch die Haltearme 12 wieder eingefahren werden.

Anschließend drehen der Handhabungskopf 10 mit Hohlwelle 30 und die Steuerscheibe 24 mit Steuerwelle 34 gleichzeitig um einen Taktwinkel, hierbei 90°, gegen den Uhrzeigersinn weiter und erreichen eine nächste Arbeitsposition, in der sich jeder Haltearm 12 um 90° oder eine Arbeitsstation weiterbewegt hat. In dieser Position dreht sich die Steuerscheibe 24 erneut wie oben beschrieben hin und zurück, und die Haltearme fahren wiederum aus und ein. Eine überlagerte (Differenz-)Bewegung beider Wellen 30, 34 schon/noch während der Drehbewegung des Handhabungskopfs 10 und somit eine Überlagerung der Drehbewegung des Handhabungskopfs 10 und der Bewegung der Haltearme 12 ist ebenfalls möglich.

Dieser Ablauf von abwechselnden oder überlagerten Aus- und Einfahrvorgängen der Haltearme und Weiterbewegung aller Haltearme um 90° wiederholt sich fortlaufend, wobei an den einzelnen Handhabungsstationen die nachfolgend beschriebenen Handhabungsvorgänge erfolgen.

### Erste Handhabungsstation (oben)

An dieser Handhabungsstation wird jeweils eine Faltschachtel 2 aus dem Magazinschacht 6 entnommen. Der jeweils senkrecht nach oben weisende Haltearm 12 fährt aus und saugt in seiner äußeren Endlage die im Magazinschacht 6 zu unterst befindliche Faltschachtel an. Beim Einfahren des Haltearms 12 nach unten wird die angesaugte Faltschachtel aus dem Magazinschacht herausgezogen und verbleibt an der Saugerplatte 18 des Haltearms 12.

### Zweite Handhabungsstation (links)

Hier wird die von einem Haltearm 12 von der ersten Handhabungsstation überführte und gehaltene Faltschachtel 2 durch eine Aufrichteinrichtung 40 aufgerichtet und überbrochen. Der Haltearm 12 mit der angesaugten Faltschachtel 2 fährt aus, wobei eine Wand 2a der Faltschachtel 2, die einer von dem Haltearm 12 bzw. der Saugerplatte 18 gehaltenen Wand 2b der Faltschachtel 2 gegenüberliegt, von einer Saugerplatte 42 der Aufrichteinrichtung 40 angesaugt wird.

Die Aufrichteinrichtung 40 bewegt sich nun synchron mit dem noch nach links ausfahrenden Haltearm 12 nach links, um die (restliche) Ausfahrbewegung des Haltearms 12 zu kompensieren. Gleichzeitig vollzieht die Saugerplatte 42, die an einer Parallelkurbel 44 der Aufrichteinrichtung 40 als Greifkopf befestigt ist, eine Art Schwenkbewegung entlang eines Halbkreises unter Beibehaltung ihrer Orientierung, wodurch die Faltschachtel aufgestellt und überbrochen wird (Endposition in Fig. 1 dargestellt). Dabei werden alle die Wände verbindenden Faltkanten der Faltschachtel um 90° (beim Aufstellen) und 180° (beim Überbrechen) geöffnet.

Die Parallelkurbel 44 wird hierbei von zwei Schwenkarmen 46 gehalten und betätigt, die um Schwenkachsen 48 schwenkbar sind und an ihren der Parallelkurbel 44 gegenüberliegenden Enden je ein Betätigungsritzel 48 tragen. Beide Betätigungsritzel 48 stehen mit einem sektorförmigen Zahnrad 50 in Eingriff, durch dessen Drehung die Schwenkarme 46 um etwa 180° und zurück verschwenkt werden können. Die Saugerplatte 42 vollführt dabei eine Schwenkbewegung um eine Schwenkachse, die im Wesentlichen mit einer Faltkante 2c der Faltschachtel 2 übereinstimmt.

Nach Erreichen der in Fig. 1 bzw. 2 dargestellten Endlage der Parallelkurbel 44, in der die Faltschachtel überbrochen ist, kann die Saugerplatte 42 entweder die Faltschachtel 2 loslassen, wobei die Faltschachtel von selbst in eine in etwa aufgerichtete Stellung zurückfedert, oder aber noch zurück um 90° in eine aufgerichtete Stellung überführen (Zurückbewegung der Schwenkarme 46 um ca. 90° im Gegenuhrzeigersinn).

Anschließend fährt der Haltearm 12 mit der daran gehaltenen, aufgestellten Faltschachtel in Richtung auf den Handhabungskopf 10 ein.

### Dritte Handhabungsstation (unten)

In dieser Position wird die aufgerichtete Faltschachtel 2 in eine Transporteinrichtung 54 zwischen zwei Mitnehmer 56 eingesetzt. Der jeweilige Haltearm 12 mit der daran gehaltenen, aufgerichteten Faltschachtel fährt nach unten aus und setzt die Faltschachtel zwischen die Mitnehmer 56 ein. Die Saugerplatte 18 lässt die Faltschachtel los, und der Haltearm 12 fährt wieder ein.

Eine vierte Handhabungsstation könnte gegenüber der zweiten Handhabungsstation angeordnet sein, wird allerdings in diesem Ausführungsbeispiel nicht benötigt, d.h. der jeweils dort befindliche Haltearm 12 fährt leer aus und wieder ein.

Alle drei Handhabungsvorgänge an den drei Handhabungspositionen werden wie erläutert gleichzeitig ausgeführt, d.h. im Zug einer einzigen Hin- und Herbewegung der Steuerscheibe 24, bei der sämtliche Haltearme 12 gleichzeitig ein- und ausfahren.

Da bei der vorstehend beschriebenen Ausführungsform lediglich drei Handhabungsstationen benötigt werden, könnte die Vorrichtung grundsätzlich mit lediglich drei Haltearmen mit einem gegenseitigen Winkelabstand von 120° versehen sein, wobei auch die Steuerscheibe entsprechend mit drei unter 120° zueinander angeordneten Führungsflächen oder Steuerschlitzen versehen sein muss. Allerdings hätte eine solche Ausführung den Nachteil, dass auch die Handhabungsstationen unter 120° zueinander angeordnet sein müssten, was im Hinblick auf eine Entnahme unmittelbar von oben und eine Abgabe unmittelbar nach unten ungünstig ist, so dass eine Ausführung mit vier Haltearmen vorteilhaft ist.

Der Handhabungskopf 10 mit Hohlwelle 30 und die Steuerscheibe 24 mit Steuerwelle 34 können auf unterschiedliche Arten angetrieben werden. Beispielsweise könnte für beide jeweils ein Servomotor vorgesehen sein.

Im dargestellten Beispiel erfolgt der Antrieb durch ein Überlagerungs- oder Phasendifferenzgetriebe, das wiederum durch einen Servomotor und ein Kurvengetriebe angetrieben wird. Der Servomotor taktet den Handhabungskopf 10 jeweils um 90° weiter, während das Kurvengetriebe die Steuerscheibenbewegung relativ zu dem Handhabungskopf 10 über die nachfolgend beschriebene Überlagerungszahnradanordnung erzeugt.

Eine an dem Maschinengestell 28 gelagerte Antriebswelle 60 trägt ein fest damit verbundenes Sonnenzahnrad 62 und ein auf ihr drehbar gelagertes Sonnenzahnriemenrad 64. Die Antriebswelle 60 wird durch einen nicht dargestellten Servomotor angetrieben. Auf der Antriebswelle 60 ist weiterhin eine Schwinge 66 drehbar gelagert, die durch ein nicht dargestelltes Kurvengetriebe um einen begrenzten Schwenkwinkel gesteuert hin- und herbewegt werden kann. In der Schwinge 66 ist eine Planetenwelle 52 drehbar gelagert, auf der ein Planetenzahnrad 68 und ein Planetenzahnriemenrad 70 drehfest montiert sind.

Das Planetenzahnriemenrad 70 ist mit dem Sonnenzahnriemenrad 64 über einen ersten Zahnriemen 72 verbunden. Das Sonnenzahnriemenrad 64 steht weiterhin über einen zweiten Zahnriemen 74 mit dem fest mit der Steuerwelle 34 verbundenen Zahnriemenrad 36 in Verbindung.

Bei einer bzw. für eine Bewegung des Handhabungskopfs 10 mit relativ zu diesem stillstehend mitbewegter Steuerscheibe 24 besteht folgender Bewegungsablauf im Überlagerungsgetriebe.

Die Schwinge 66 steht still, die Haltearme 12 sind eingefahren und die Antriebswelle 60 wird durch den Servomotor um 90° gedreht. Diese Drehbewegung wird durch die Zahnradstufe 62, 38 auf die Hohlwelle 30 übertragen, wodurch der Handhabungskopf 10 (in die entgegengesetzte Richtung) dreht. Gleichzeitig wird die Drehbewegung der Antriebswelle 60 durch die Zahnradstufe 62, 68 auf die Planetenwelle 52 und somit auf das Planetenzahnriemenrad 70 übertragen. Durch die Zahnriemenstufen 70, 64 und 64, 36 wird die Drehbewegung auf die Steuerwelle 34 übertragen. Diese dreht somit synchron zur Hohlwelle 30 mit, so dass der gesamte Handhabungskopf 10 mit relativ dazu stillstehender Steuerscheibe 24 und eingefahrenen Haltearmen 12 um 90° weitergedreht wird.

Der Bewegungsablauf im Überlagerungs- bzw. Phasendifferenzgetriebe beim Ausfahren der Haltearme 12 ist wie folgt. Die Antriebswelle 60 wird durch den stillstehenden Servomotor in ihrer Position gehalten. Durch die Zahnradstufe 62, 38 wird somit auch die Hohlwelle 30 und der Handhabungskopf 10 festgehalten. Gleichzeitig wird die Schwinge 66 durch das (nicht dargestellte) Kurvengetriebe um die Antriebswelle 60 geschwenkt. Dadurch wälzt das Planetenzahnrad 68 auf dem Sonnenzahnrad 62 ab. Die hierdurch entstehende Drehbewegung der Planetenwelle 52 wird durch die Zahnriemenstufen 70, 64 und 64, 36 auf die Steuerwelle 34 übertragen. Als Folge wird die Steuerscheibe 24 relativ zu dem stillstehenden Handhabungskopf 10 verdreht, und die Haltearme 12 fahren je nach Bewegungsrichtung der Schwinge 66 aus oder ein.

Selbstverständlich können die beiden vorstehend beschriebenen Bewegungsabläufe überlagert werden, insbesondere im Bereich relativ kurz vor und nach einer jeweiligen Stillstandsposition des Handhabungskopfs 10, so dass die Ein- und Ausfahrbewegung der Haltearme 12 teilweise schon bzw. noch während der Bewegung in Richtung auf eine Stillstandsposition des Handhabungskopfs begonnen bzw. beendet werden.

### Bezugszeichenliste

- 2: Faltschachtel
- 2a: Wand
- 2b: gegenüberliegende Wand
- 4: Gurtmagazin
- 6: Magazinschacht
- 8: Drehachse
- 10: Handhabungskopf
- 12: Haltearm
- 14: Hin- und Herbewegung
- 16: Linearführung
- 18: Saugerplatte
- 20: Steuerrolle
- 22: Steuerfläche
- 24: Steuerscheibe
- 26: Aufnahmeflansch
- 28: Maschinengestell
- 30: Hohlwelle
- 32: Tragplatte
- 34: Steuerwelle
- 36: Zahnriemenrad
- 38: Zahnrad
- 40: Aufrichteinrichtung
- 42: Saugerplatte
- 44: Parallelkurbel
- 46: Schwenkarm
- 48: Betätigungsritzel
- 50: Zahnrad
- 52: Planetenwelle
- 54: Transporteinrichtung
- 56: Mitnehmer
- 60: Antriebswelle
- 62: Sonnenzahnrad
- 64: Sonnenzahnriemenrad
- 66: Schwinge
- 68: Planetenzahnrad
- 70: Planetenzahnriemenrad
- 72: erster Zahnriemen
- 74: zweiter Zahnriemen

## Patentansprüche

1. Vorrichtung zur taktweise gleichzeitigen Ausführung mehrerer Handhabungsvorgänge, mit
- einem um eine Drehachse (8) drehantreibbaren Handhabungskopf (10), an dem mehrere Haltearme (12) in unterschiedlichen, gleichwinklig beabstandeten Richtungen in einer zu der Drehachse (8) senkrechten Ebene hin- und herbewegbar gehalten sind,
- einer um die Drehachse (8) drehbar gelagerten Steuerscheibe (24), die für jeden Haltearm (12) eine Steuerfläche (22) zum Zusammenwirken mit einer Steuerrolle (20) des Haltearms (12) aufweist, oder umgekehrt eine Steuerrolle zum Zusammenwirken mit einer Steuerfläche des Haltearms aufweist, wobei bei einer Drehung der Steuerscheibe (24) relativ zu dem Handhabungskopf (10) alle Haltearme (12) gleichzeitig und gleichsinnig hin- oder herbewegbar sind,
- einem ersten Rotationsantrieb für den Handhabungskopf (10),
- einem zweiten Rotationsantrieb für die Steuerscheibe (24), mit dem eine Drehstellung der Steuerscheibe (24) relativ zu dem Handhabungskopf (10) bei stillstehendem oder rotierendem Handhabungskopf (10) veränderbar ist,
- einem Handhabungselement (18) an jedem Haltearm (12) zum Ausführen eines Handhabungsvorgangs, und
- einer Steuerung zum taktweisen Betrieb des ersten und zweiten Rotationsantriebs und der Handhabungselemente (18).

2. Vorrichtung nach Anspruch 1, **dadurch gekennzeichnet, dass** der erste Rotationsantrieb ein Schrittmotor ist.

3. Verfahren nach Anspruch 1 oder 2, **dadurch gekennzeichnet, dass** der zweite Rotationsantrieb ein Schrittmotor ist.

4. Vorrichtung nach Anspruch 1 oder 2, **dadurch gekennzeichnet, dass** der zweite Rotationsantrieb durch ein von dem ersten Rotationsantrieb angetriebenes Phasendifferenzgetriebe (62-74) gebildet ist.

5. Vorrichtung nach Anspruch 4, **dadurch gekennzeichnet, dass** mit dem Phasendifferenzgetriebe (62-74) eine Winkelbewegung zwischen Steuerscheibe (24) und Handhabungskopf (10) in einem Bereich von 30° - 180°, insbesondere 90°, erzielbar ist.

6. Vorrichtung nach Anspruch 4 oder 5, **dadurch gekennzeichnet, dass** das Phasendifferenzgetriebe (62-74) eine um eine Antriebswelle (60) begrenzt schwenkbar gelagerte Schwinge (66) mit darauf gelagerten Planetenzahnrädern (68, 70) aufweist.

7. Vorrichtung nach einem der vorangehenden Ansprüche, **dadurch gekennzeichnet, dass** die Handhabungselemente (18) als Greifelemente, insbesondere Saugnäpfe ausgebildet sind.

8. Vorrichtung nach einem der vorangehenden Ansprüche, **dadurch gekennzeichnet, dass** um den Handhabungskopf (10) herum mehrere Handhabungsstationen angeordnet sind, mit denen die Haltearme (12) der Reihe nach zusammenwirken.

9. Vorrichtung nach Anspruch 8, **dadurch gekennzeichnet, dass** eine erste Handhabungsstation eine Zuführungseinrichtung zum Zuführen von zu verarbeitenden Gegenständen ist, etwa ein Magazin (4, 6).

10. Vorrichtung nach Anspruch 8 oder 9, **dadurch gekennzeichnet, dass** eine zweite Handhabungsstation eine Bearbeitungsstation (40) zum Einwirken auf einen Gegenstand ist.

11. Vorrichtung nach Anspruch 10, **dadurch gekennzeichnet, dass** die zweite Handhabungsstation eine Aufrichteinrichtung (40) mit einem mit der Hin- und Herbewegung eines jeweiligen Haltearms (12) synchron antreibbaren Greifkopf (44), 42) ist, um eine von einem Haltearm (12) gehaltene Faltschachtel (2) zu erfassen und in eine aufgerichtete Lage zu überführen.

12. Vorrichtung nach einem der vorangehenden Ansprüche, **dadurch gekennzeichnet, dass** eine dritte Handhabungsstation eine Transporteinrichtung (54) zum Aufnehmen von Gegenständen, insbesondere von aufgerichteten Faltschachteln (2), ist.
